# EUROPÄISCHE PATENTSCHRIFT

(11) **EP 3 712 103 B1**
(45) Veröffentlichungstag und Bekanntmachung des Hinweises auf die Patenterteilung: **10.03.2021**
(21) Anmeldenummer: 20153510.1
(22) Anmeldetag: 24.01.2020
(51) Int. Cl.: B66F 9/075

(54) **SATZ VON FLURFÖRDERZEUGEN MIT UNTERSCHIEDLICHER SPURWEITE**
SET OF INDUSTRIAL TRUCKS WITH DIFFERENT TRACK WIDTHS
ENSEMBLE DE CHARIOTS DE MANUTENTION AYANT DIFFÉRENTS ÉCARTEMENTS DE LA VOIE

(30) Priorität: 25.01.2019 DE 102019101870
(43) Veröffentlichungstag der Anmeldung: 23.09.2020
(73) Patentinhaber: Jungheinrich Aktiengesellschaft, 22047 Hamburg (DE)
(72) Erfinder: Schüler, Michael, 24558 Wakendorf II (DE); Lohmann, Helmut, 27404 Gyhum (DE); Brunckhorst, Holger, 22844 Norderstedt (DE); Knie, Andreas, 20255 Hamburg (DE)
(74) Vertreter: Hauck Patentanwaltspartnerschaft mbB

(56) Entgegenhaltungen:
- DE-A1- 10 316 049
- DE-U1-202007 004 984

## Beschreibung

Die vorliegende Erfindung verkörpert sich in einem Satz von Flurförderzeugen mit unterschiedlicher Spurweite. Jedes einzelne Flurförderzeug aus dem erfindungsgemäßen Satz von Flurförderzeugen besitzt eine genau definierte Spurweite für seine an dem Antriebsrahmen vorgesehenen Räder. Vergleicht man zwei Flurförderzeuge aus dem erfindungsgemäßen Satz, so besitzen diese jeweils eine andere Spurweite. Mit Spurweite wird hier der Abstand zwischen den äußeren Rädern quer zu einer mittigen Fahrzeuglängsrichtung bezeichnet, wobei bei Flurförderzeugen auch der Fall auftreten kann, dass ein zentral angeordnetes Antriebsrad durch zwei Stützräder auf einer gemeinsamen oder auf gegenüberliegenden Seiten abgestützt wird. Als unterschiedliche Spurweite wird bei drei- oder mehrrädrigen Fahrwerken auch eine Änderung in den Abständen der äußeren Räder zueinander angesehen.

Flurförderzeuge werden in zahlreichen unterschiedlichen Umgebungen eingesetzt. Hierbei ist es bekannt, bei einem Flurförderzeug zwischen Antriebsteil und Lastteil zu unterscheiden. Für eine bessere Anpassung der Flurförderzeuge an ihre möglichen Aufgaben, kann ein Antriebsteil mit verschiedenen Lastteilen verwendet werden.

Aus DE 103 16 049 A1 ist ein Baukastensystem zur Herstellung von Flurförderzeugen bekannt geworden, mit dem insbesondere ein Hochregalflurförderzeug aus Baukastenkomponenten zusammengesetzt wird. Eine erste Baukastenkomponente wird von einem Hubgerüst gebildet, dabei umfasst das von den Baukastenkomponenten gebildete Set von Hubgerüsten mindestens zwei sich hinsichtlich ihrer maximalen Hubhöhe und/oder ihrer maximalen Kraft unterscheidende Typen von Hubgerüsten. Eine zweite Baukastenkomponente ist von einer Antriebsbatterie gebildet, wobei das von den Baukastenkomponenten gebildete Set von Antriebsbatterien mindestens zwei sich hinsichtlich ihrer äußeren Abmessungen unterscheidende Typen von Antriebsbatterien aufweist. Ferner ist für jedes Flurförderzeug ein Rahmen vorgesehen, dessen Länge an den verwendeten Typ der Antriebsbatterie angepasst ist. Der Rahmen weist eine tragende Struktur auf, die an den verwendeten Typ der Antriebsbatterie und an den verwendeten Typ des Hubgerüsts angepasst ist.

Aus DE 10 2017 121 103 A1 ist ein Flurförderzeug mit einem mehrteiligen Fahrzeugrahmen bekannt geworden, bei dem ein U-förmiges Basiselement an einem Schenkel mit einem Frontelement und am gegenüberliegenden Schenkel mit einem Heckelement verbindbar ist, wobei das Basiselement einstückig als Gussteil gefertigt ist.

Aus DE 10 2007 037 098 ist ein Verfahren und eine Bausatzgruppe zur Herstellung von Unterbauten für Flurförderzeuge bekannt geworden. Das Verfahren geht von mehreren Unterbaubasisrahmen aus, die verschiedene Abmessungen besitzen. An dem Unterbaubasisrahmen werden unterschiedliche Unterbaugegengewichte befestigt, wobei dem jeweiligen Unterbaugegengewicht eine Lenkeinrichtung zugeordnet ist.

Aus WO 01/8557 A2 ist ein vierrädriges Lastfahrzeug mit einem teleskopischen Lastarm bekannt geworden, bei dem ein Fahrzeugrahmen unter Verwendung von gleichen Bauteilen hergestellt wird. Hierzu werden die Teile entsprechend der beabsichtigten Kapazität und Belastung ausgewählt.

Aus US 2009/0020369 ist ein Baukastensystem zum einfachen modularen Zusammenbau bekannt geworden. Hierbei werden verschiedene Tragrahmen mit Rädern ausgestattet, um jeweils andere Lasthebemittel zu konfigurieren.

Der Erfindung liegt die Aufgabe zugrunde einen Satz von Flurförderzeugen mit unterschiedlichen Spurweiten bereitzustellen, der trotz der verschiedenen Spurweiten einfach in der Herstellung ist. Vorteilhafte Ausgestaltungen bilden die Gegenstände der Unteransprüche.

Der erfindungsgemäße Satz von Flurförderzeugen betrifft Flurförderzeuge mit unterschiedlichen Spurweiten. Jedes Flurförderzeug aus dem Satz ist mit einem Antriebsrahmen ausgestattet, der zwei oder mehr Räder mit einer der unterschiedlichen Spurweiten aufnimmt. Der Antriebsrahmen besitzt einen Rückwandabschnitt. Seitlich besitzt der Antriebsrahmen jeweils einen Seitenwandabschnitt und einen Schürzenwandabschnitt, wobei diese einstückig ausgebildet sein können oder miteinander verbunden sein können. Die beiden Schürzenwandabschnitte sind miteinander verbunden, um den Antriebsrahmen zu schließen, wobei die Verbindung direkt oder über eine gemeinsame Rahmenstrebe erfolgen kann. Der Antriebsrahmen bildet ein die im Betrieb des Flurförderzeugs auftretenden Kräfte aufnehmendes Bauteil. Der Antriebsrahmen ist hierzu als ein geschlossener Rahmen ausgebildet, in den weitere Komponenten des Antriebsteils eingesetzt werden können. Erfindungsgemäß ist zur Anpassung des Antriebsrahmens an unterschiedliche Spurweiten vorgesehen, dass jeder der Schürzenwandabschnitte einen Wandabschnitt und einen Fasenabschnitt aufweist. Die beiden Wandabschnitte der Schürzenwandabschnitte besitzen einen der Spurweite entsprechenden Abstand. Die Anpassung an die unterschiedliche Spurweite erfolgt erfindungsgemäß über die geometrische Ausbildung der Fasenabschnitte, die je nach Abmessung der Fase Bauraum im Inneren des Antriebsrahmens für die entsprechende Spurweite schaffen.

Die unterschiedlich ausgebildeten Fasenabschnitte der Schürzenwandabschnitte sind erfindungsgemäß die an die Spurweite angepassten Bauteile, während sonstige Bauteile des Antriebsrahmens gleich bleiben. Insbesondere Rückwandabschnitte und Seitenwandabschnitte sind für jeden Antriebsrahmen gleich ausgebildet, auch wenn die Flurförderzeuge unterschiedliche Spurweiten besitzen.

In einer bevorzugten Ausgestaltung besitzt der seitliche Seitenwandabschnitt und der entsprechende Schürzenwandabschnitt mehrere Kantenabschnitte, die bei Flurförderzeugen mit unterschiedlicher Spurbreite gleich ausgebildet sind. Ebenso besitzt bevorzugt der Schürzenwandabschnitt mehrere Kantenabschnitte, die bei Fahrzeugen mit unterschiedlicher Spurweite gleich ausgebildet sind. Unabhängig davon, ob Schürzenwandabschnitt und Seitenwandabschnitt einstückig oder mehrstückig ausgebildet sind, verlaufen die Kanten als Abschluss von Schürzen- und Seitenwandabschnitt gleich. Die Anpassung an die Spurweite erfolgt durch die Fasenabschnitte und die damit verbundene Änderung im Abstand der Wandabschnitte der gegenüberliegenden Schürzenwandabschnitte.

In der Ausgestaltung, in der Seitenwandabschnitt und Schürzenwandabschnitt nicht einteilig ausgebildet sind, sind diese miteinander über einen Befestigungsabschnitt verbunden, der mindestens zwei gegeneinander abgewinkelte Abschnitte aufweist.

In einer weiter bevorzugten Ausgestaltung spannen die mindestens zwei gegeneinander abgewinkelten Abschnitte eine gedachte Seitenwandebene auf, gegenüber der der Antriebsrahmen durch den Fasenabschnitt entsprechend der Spurweite verbreitert ist. Die beiden gegeneinander abgewinkelten Abschnitte liegen in einer gedachten Seitenwandebene. Diese gedachte Seitenwandebene bildet eine seitliche Begrenzung für das Antriebsteil, wenn der Wandabschnitt nicht durch den Fasenabschnitt herausgetreten oder ausgebuchtet ist. Würde auf einen Fasenabschnitt verzichtet werden bzw. keine Fase mit einer Abschrägung vorgesehen sein, so würde der Wandabschnitt des Schürzenwandabschnitts in oder annährend in der gedachten Seitenwandebene liegen.

In einer bevorzugten Ausgestaltung besitzt jeder der Schürzenwandabschnitte zusätzlich einen Rahmenabschnitt, der aus dem Wandabschnitt hervorgeht und entweder mit einer gemeinsamen Rahmenstrebe oder mit dem Rahmenabschnitt des anderen Schürzenwandabschnitts verbunden ist. Der zusätzlich an dem Schürzenwandabschnitt vorgesehene Rahmenabschnitt kann verglichen mit dem Wandabschnitt des Schürzenwandabschnitts eine geringere Breite für den Antriebsrahmen bereitstellen und somit also weiter Innen liegend im Vergleich zu dem Wandabschnitt verlaufen. Dies ist insbesondere dann vorteilhaft, wenn die bei vorgesehener Spurweite voneinander beabstandeten Räder den erforderlichen Abstand im Bereich des Wandabschnitts benötigen und nicht im Bereich des zusätzlichen Rahmenabschnitts. Weiterhin ist an der Verwendung eines Rahmenabschnitts vorteilhaft, dass dieser eine definierte Anbindung zu der gemeinsamen Rahmenstrebe oder dem Rahmenabschnitt des anderen Schürzenwandabschnitts besitzt und somit die Montage des Antriebsrahmens erleichtert.

In einer bevorzugten Ausgestaltung sind zwei Radträger im Antriebsrahmen vorgesehen, die angrenzend an den Schürzenwandabschnitt angeordnet sind. Hier sind die Radträger bevorzugt im Bereich des Wandabschnitts des Schürzenwandabschnitts angeordnet, wo durch den verwendeten Fasenabschnitt die für die Spurweite erforderliche Breite zwischen den Radträgern möglich ist.

In einer bevorzugten Ausgestaltung ist einer der Radträger für ein Antriebsrad und einer der Radträger für ein Stützrad vorgesehen. Ebenfalls zweckmäßigerweise ist mindestens eines der Flurförderzeuge aus dem Satz der Flurförderzeuge mit einer Seitenwandverkleidung versehen, die mit dem Schürzenwandabschnitt und mit dem Seitenwandabschnitt verbunden ist. Die Seitenwandverkleidung kann so ausgebildet sein, dass sie Griffe, Sitz- und Stand-Abstützungen und Polster für die Bedienperson besitzt. Bevorzugt ist die Seitenwandverkleidung in Kontakt mit einer oder mehreren Kanten des Schürzenwandabschnitts und des Seitenwandabschnitts.

In einer bevorzugten Ausgestaltung ist die gemeinsame Rahmenstrebe für alle Flurförderzeug aus dem Satz der Flurförderzeuge gleich ausgebildet. Ebenso ist der Rückwandabschnitt bei allen Flurförderzeugen aus dem Satz der Flurförderzeuge gleich ausgebildet.

Eine bevorzugte Ausgestaltung wird nachfolgend anhand der Figuren näher erklärt. Es zeigen:
- Figuren 1a,b: eine perspektivische Ansicht auf einen Antriebsrahmen bei unterschiedlichen Radständen durch die Radträger;
- Figuren 2a,b: die Antriebsteile aus den Figuren 1 in einer Ansicht von der Seite, wobei hier die unterschiedliche Ausgestaltung der Fasenabschnitte deutlich wird;
- Figuren 3a,b: der Einbau einer zusätzlichen Seitenwandverkleidung,
- Figuren 4a,b: eine Ansicht auf zwei Antriebsteile mit unterschiedlichem Radstand in einer Ansicht von unten und eine Ansicht von hinten,
- Figur 5: eine übereinandergelegte Darstellung von zwei Fahrzeugen mit unterschiedlichen Radständen,
- Figuren 6 a, b: zwei unterschiedlich ausgebildete Antriebsteile in einer Ansicht von der Seite und
- Figuren 7 a, b: eine perspektivische Ansicht auf einen Antriebsrahmen bei unterschiedlichen Spurweiten für eine einteilige Ausgestaltung von Seitenwandabschnitt und Schürzenwandabschnitt.

Figur la zeigt einen Antriebsrahmen 10 in einer perspektivischen Ansicht. Komponenten, Aggregate, Bauteile und Sonstiges sind zur besseren Übersicht nicht dargestellt. Der Antriebsrahmen 10 besitzt einen Rückwandabschnitt 12, an den sich seitlich zwei Seitenwandabschnitte 14, 16 anschließen. Der Rückwandabschnitt 12 besteht aus einem ebenen Blech, das sich über die gesamte Breite des Antriebsrahmens erstreckt. Die Seitenwandabschnitte 14, 16 sind in einem rechten Winkel zu dem Rückwandabschnitt 12 an diesem angeordnet. Die Seitenwandabschnitte 14 und 16 erstrecken sich über die gesamte Höhe des Rückwandabschnitts 12 und stehen über die Rückwand hinaus. Jeder der Seitenwandabschnitte 14, 16 besitzt einen oberen Bereich 18 und einen unteren Bereich 20. Der untere Bereich 20 besitzt eine im Wesentlichen rechteckige Form, während der obere Bereich 18 eine abgerundete Form besitzt. Bezogen auf die Fahrzeuglängsrichtung steht der obere Bereich 18 weiter von dem Rückwandelement fort. Der obere Bereich 18 besitzt eine Kante 22, die den oberen Bereich 18 nach unten gegenüber dem unteren Bereich 20 begrenzt. Die Kante 22 verläuft über drei Kantenabschnitte 24a, 24b und 24c zu der rückseitigen Kante 26, die mit dem Rückwandabschnitt 12 abschließt. Die rückseitige Kante 26 steht in dem dargestellten Ausführungsbeispiel über die Rückwand in den Rückwandabschnitt 12 vor. Der untere Abschnitt 20 besitzt an seiner von der Rückwand fortweisenden Seite eine Kante 28. Die in den Figuren 1 dargestellten Seitenwandabschnitte 14 und 16 sind seitenverkehrt gleich aufgebaut, sodass gleiche Kanten und gleiche Abschnitte auf beiden Seiten des Antriebsanteils vorliegen und zur besseren Übersicht in den Figuren nicht zusätzlich referenziert sind.

An die Seitenwandabschnitte 14, 16 schließen sich Schürzenwandabschnitte 30, 32 an. Die äußeren und freiliegenden Kantenabschnitte des Schürzenwandabschnitts sind der annährend vertikale Kantenabschnitt 25a, der in einen schräg verlaufenden Kantenabschnitt 25b übergeht, von wo aus ein steil ansteigender Kantenabschnitt 25c hin zu der Seitenwand verläuft. Der Schürzenwandabschnitt 30 besitzt einen Fasenabschnitt 34, einen Wandabschnitt 36 und ein Rahmenabschnitt 38. Der Fasenabschnitt 34 läuft um den Schürzenwandabschnitt 30 herum. Der Fasenabschnitt 34 schließt an die Kanten 28 und Kante 22 des Seitenwandabschnitts an. Ebenso schließt sich der Fasenabschnitt 34 an die frei liegenden Kantenabschnitte 25 a, b, c an. Der Fasenabschnitt 34 besitzt einen oberen Abschnitt 40 und ein hinteren Abschnitt 42. Der obere Abschnitt 40 schließt an die untere Kante 22 des oberen Seitenwandabschnitts 18 an. Die hintere Kante 42 des Fasenabschnitts 34 schließt an die rückwärtige Kante 28 des unteren Seitenwandabschnitts 20 an. Durch die Ausbildung des Fasenabschnitts 34 im oberen Bereich 40 und im hinteren Bereich 42 wird die Ebene für den Wandabschnitte 36 festgelegt. Der Rahmenabschnitt 38 mündet in die gemeinsame Rahmenstrebe 44, die ebenfalls mit dem Rahmenabschnitt des anderen Schürzenwandabschnitts 32 verbunden ist.

Figur 1b zeigt im Wesentlichen den identischen Aufbau des Antriebsrahmens aus Figur 1a. Lediglich die Schürzenwandabschnitte 30' und 32' sind modifiziert. Der Schürzenwandabschnitt 30' besitzt einen Rahmenabschnitt 38', einen Wandabschnitt 36' und einen Fasenabschnitt 34'; ein wichtiger Unterschied liegt im Fasenabschnitt 34', der bereits eine oberen Kante 40' und im Bereich seiner rückwärtigen Kante 42' modifiziert ausgebildet ist. Während in der Figur 1a die obere Abschnitt 40 und der rückwärtige Abschnitt 42 des Fasenabschnitts 30 eine deutliche Neigung besitzen, sind in Ausführungsbeispiel Figur 1b der obere Abschnitt 40' und der rückwärtige Abschnitt 42' ohne eine deutliche Neigung ausgebildet. Die Abschnitte 40' und 42' sind direkt mit den Kanten 22 und 28 des Seitenwandabschnitts 16 verbunden. Durch die andere geometrische Gestaltung der Schürzenwandabschnitte 30' und 32' gegenüber den Schürzenwandabschnitten 30 und 32 aus Figur 1a entsteht im Inneren des Rahmens ein geringerer Abstand zwischen den beiden Wandabschnitten 36'.

Figur 2a zeigt den Unterschied zwischen den Schürzenwandabschnitten 30 und 30' auch einmal deutlich in einer Ansicht von der Seite. Figur 2a zeigt den Seitenwandabschnitt 16 mit seiner oberen und seiner rückseitigen Kante 22 und 28 in einer Ansicht von der Seite. Der Schürzenwandabschnitt 30 ist mit seinem Fasenabschnitt 34 an dem Seitenwandabschnitt 16 befestigt. Zu erkennen ist, dass der Bereich 40 des Fasenabschnitts 34 mit der oberen Kante 22 in Verbindung steht während der hintere Bereich 42 des Fasenabschnitts 34 mit der Kante 28 in Verbindung steht. Die Befestigung des Schürzenwandabschnitts 30 an dem Seitenwandabschnitt 26 erfolgt wie beispielsweise in den Figuren 1 zu erkennen innen liegend über Befestigungsabschnitte 46.

Die Figur 2b zeigt die Ausgestaltung aus Figur 1b, bei der der Schürzenwandabschnitte 30' mit einem Fasenabschnitt 34' im Bereich des oberen Abschnitts 40' und seinem rückwärtigen Abschnitt 42' ohne starke Fase ausgebildet ist. Hier erfolgt die Befestigung des Schürzenwandabschnitts 30' direkt an den Kanten 22 und 28 bzw. den zugehörigen Verbindungsabschnitten 46. Die Spurweite des Antriebsrahmens in Figur 2b ist bei ansonsten gleicher Bauweise des Antriebsteils geringer als in der Variante aus Figur 2a. Um eine in dem Antriebsrahmen gebildete Fahrerstandplattform seitlich zu begrenzen sind Seitenwandverkleidungen 48, 50 vorgesehen. Jede der Seitenwandverkleidungen besitzt auf ihrer nach Innen weisenden Seite einen Montagesteg 52. Mit dem Montagesteg 52 wird die Seitenwandverkleidung auf einem Podest 54 im Inneren des Antriebsrahmens befestigt. Jede der beiden Seitenwandverkleidungen 48 und 50 besitzt einen äußeren Wandabschnitt 56 und ein inneren Wandabschnitt 58. Der innere Wandabschnitt 58 wird innen liegend an dem oberen Seitenwandabschnitt 18 befestigt. Der innere Wandabschnitt 58 nimmt den oberen Seitenwandabschnitt 18 und den Wandabschnitt 36' des Schürzenwandabschnitts 30' auf. Dabei entspricht die Form des äußeren Wandabschnitts 56 dem Verlauf der Kanten 24 a, b und c des oberen Seitenwandabschnitts 18. Ein weiterer innen liegender Wandabschnitt 60 steht gegenüber dem außenliegenden Wandabschnitt 56 zurück und liegt innenseitig von dem Wandabschnitte 36' des Schürzenwandabschnitts 30'. Durch den weiteren innenliegenden Wandabschnitt 60 ist es möglich, die gleiche Seitenwandverkleidung 48 auch bei dem Schürzenwandabschnitt 30 aus den Figuren 1a und 2a einzusetzen.

Figuren 4a, b zeigen die technische Wirkung der unterschiedlichen Schürzenwandabschnitte 30 und 30'. Die angegebene Bemaßung in den Figuren 4a und 4b ist lediglich beispielhaft zu verstehen und nicht im Sinne einer Vermessung. In Figur 4a ist die breite Variante des Fahrzeugs mit den Schürzenwandabschnitten 30 und 32 dargestellt. Verbunden sind die Schürzenwandabschnitte 30 und 32 über die gemeinsame Rahmenstrebe 44; der Schürzenwandabschnitt 30 besitzt im Bereich der oberen Kanten 24c der Seitenwandabschnitte eine Breite von 770. Die Breite der Schürzenwandabschnitte 30, 32 beträgt 800. In der darunterliegenden Draufsicht sind die Radträger 62 und 64 zu erkennen. Der Radträger 64 ist für das Antriebsrad vorgesehen, während der Radträger 62 für das Stützrad vorgesehen ist. Jeder Radträger 62, 64 besitzt eine kreisförmige Ausnehmung, die das Rad mit einem Lager aufnehmen kann. Der Radstand in der breiten Variante aus Figur 4a beträgt 521. Deutlich zu erkennen ist, dass der Radträger 64 für das Antriebsrad weiter außen angeordnet ist, in einem Bereich, der durch den Fasenabschnitt 34 der Schürzenwandabschnitte 30 und 32 geschaffen wurde. Figur 4b zeigt die schmalere Variante mit den Schützenwandabschnitten 30' und 32' hier beträgt bei ansonsten gleichem Aufbau des Antriebsrahmen der Radstand 481. Deutlich zu erkennen ist auch das fehlende Ausbuchten durch den Fasenabschnitt. In Figur 4b ist auch zu erkennen, dass die gemeinsame Rahmenstrebe 44 gleich zu der gemeinsamen Rahmenstrebe 44 der breiteren Variante ausgebildet ist. Dies ist nicht notwendig, es ist auch denkbar, zwischen den Schürzenwandabschnitte 30 und 30' die Rahmenstrebe zu variieren, so dass die gemeinsame Rahmenstrebe kürzer oder länger ausgebildet ist; oder die Rahmenstrebe ganz entfallen zu lassen.

Figur 5 zeigt in einer Draufsicht zwei Antriebsrahmen übereinandergelegt. Deutlich zu erkennen ist, wie sich im Bereich der Radträger 62, 64 die Ausnehmungen für die Räder verschieben, wenn über einen Fasenabschnitt 34 eine Ausbuchtung in dem Schürzenwandabschnitt entsteht.

Die Figuren 6a und 6b zeigen, dass auch im Rahmen der Erfindung der Rückwandabschnitt 12 mit seinem Seitenwandabschnitt 16 variiert werden kann.

Figur 6b zeigt ein Rückwandabschnitte 12' mit seinem Seitenwandabschnitt 16', der durch seine Ausdehnung in Fahrzeuglängsrichtung von dem Seitenwandabschnitt 16 abweicht. Auch unterschiedlich ausgebildete Rückwandabschnitte 12 und 12' können bei der Erfindung eingesetzt werden, um über die Variation der Fasenabschnitte den Schürzenwandabschnitten einen unterschiedlichen Radstand bzw. Breite der Radabstände erzielen zu können.

Die Figuren 7a und b zeigen zwei Antriebsrahmen mit unterschiedlichen Spurweiten, die im Hinblick auf die Seitenwandabschnitte und die Schürzenwandabschnitte einteilig ausgebildet sind. Zur besseren Übersicht sind gleiche Elemente in der einteiligen Ausgestaltung gleich zu der zweiteiligen Ausgestaltung referenziert. Die einteilige Ausgestaltung mit der geringen Spurweite in Figur 7b besitzt einen Fasenabschnitt 34, der die Kantenabschnitte 25 a, b, c aufweist. Ebenfalls sind in der einteiligen Ausgestaltung die Kantenabschnitte 24 a, b, c zu erkennen. Anders als in der zweiteiligen Ausgestaltung gehen die Kantenabschnitte 25c des Schürzenwandabschnitts nahtlos in den Kantenabschnitt 24c des Seitenwandabschnitts über. Bei der Ausgestaltung mit der größeren Spurweite in Figur 7a ist deutlich zu erkennen, dass der Fasenabschnitt 34 den Wandabschnitt 36 des Schürzenwandabschnitts 30 seitlich nach außen stellt und so einen größeren Innenraum in dem Antriebsrahmen schafft. Der obere Abschnitt 40 setzt sich im hinteren Abschnitt 42 fort, der ebenfalls einen Unterschied zu dem Seitenwandabschnitt 16 schafft.

### Bezugszeichen

- 10: Antriebsrahmen
- 12: Rückwandabschnitt
- 14,16: Seitenwandabschnitte
- 18: Oberer Bereich
- 20: Unterer Bereich
- 22, 28: Kante
- 24 a,b,c: Kantenabschnitte
- 25 a,b,c: Kantenabschnitte
- 26: Rückseitige Kante
- 30, 32: Schürzenwandabschnitte
- 34: Fasenabschnitt
- 36: Wandabschnitt
- 38: Rahmenabschnitt
- 40: Oberer Abschnitt
- 42: Hinterer Abschnitt
- 44: Rahmenstrebe
- 46: Befestigungsabschnitte
- 48, 50: Seitenwandverkleidung
- 52: Montagesteak
- 54: Podest
- 56: Äußerer Wandabschnitt
- 58: Innerer Wandabschnitt
- 64: Radträger

## Patentansprüche

1. Satz von Flurförderzeugen mit unterschiedlichen Spurweiten der Antriebsachse, wobei jedes Flurförderzeug aus dem Satz mit einem Antriebsrahmen (10) ausgestattet ist, der mit einer der unterschiedlichen Spurweiten voneinander beabstandete Räder aufnimmt, wobei der Antriebsrahmen (10) einen Rückwandabschnitt und seitlich jeweils einen Seitenwandabschnitt (14, 16) mit jeweils einem Schürzenwandabschnitt (30, 32) besitzt, wobei die beiden Schürzenwandabschnitte (30, 32) miteinander verbunden sind, um den Antriebsrahmen zu schließen, **dadurch gekennzeichnet, dass** jeder der Schürzenwandabschnitte (30, 32) einen Wandabschnitt (36) und einen Fasenabschnitt (34) aufweist und beide Wandabschnitte (36) einen der Spurweite entsprechenden Abstand aufweisen, während die Seitenwandabschnitte (14, 16) bei unterschiedlicher Spurweite genau einen vorbestimmten Abstand besitzen.

2. Satz von Flurförderzeugen nach Anspruch 1, **dadurch gekennzeichnet, dass** der seitliche Seitenwandabschnitt (14, 16) und der entsprechende Schürzenwandabschnitt (30, 32) einteilig ausgebildet sind.

3. Satz von Flurförderzeugen nach Anspruch 1, **dadurch gekennzeichnet, dass** der seitliche Seitenwandabschnitt (14, 16) und der entsprechende Schürzenwandabschnitt (30, 32) miteinander verbunden sind.

4. Satz von Flurförderzeugen nach einem der Ansprüche 1 bis 3, **dadurch gekennzeichnet, dass** der seitliche Seitenwandabschnitt (14, 16) mehrere Kantenabschnitte (24a, b, c) aufweist, die bei Flurförderzeugen mit unterschiedlicher Spurbreite gleich sind.

5. Satz von Flurförderzeugen nach einem der Ansprüche 1 bis 4, **dadurch gekennzeichnet, dass** der Schürzenwandabschnitt mehrere Kantenabschnitte (25a, b, c) aufweist, die bei Flurförderzeugen mit unterschiedlicher Spurbreite gleich sind.

6. Satz von Flurförderzeugen nach Anspruch 3, **dadurch gekennzeichnet, dass** zwischen Seitenwandabschnitt und Schürzenwandabschnitt seitlich jeweils ein Befestigungsabschnitt (46) vorgesehen ist, der mindestens zwei gegeneinander abgewinkelte Abschnitte aufweist.

7. Satz von Flurförderzeugen nach Anspruch 6, **dadurch gekennzeichnet, dass** die gegeneinander abgewinkelten Abschnitte eine gedachte Seitenwandebene aufspannen, gegenüber der der Antriebsrahmen (10) durch den Fasenabschnitt (34) entsprechend dem Radstand verbreitet ist.

8. Satz von Flurförderzeugen nach einem der Ansprüche 1 bis 7, **dadurch gekennzeichnet, dass** jeder der Schürzenwandabschnitte (30, 32) zusätzlich einen Rahmenabschnitt (38) aufweist, der aus dem Wandabschnitt hervorgeht und mit der gemeinsamen Rahmenstrebe (44) verbunden ist.

9. Satz von Flurförderzeugen nach einem der Ansprüche 1 bis 8, **dadurch gekennzeichnet, dass** zwei Radträger (64) im Antriebsrahmen (10) vorgesehen sind, die angrenzend an den Schürzenwandabschnitt (30, 32) angeordnet sind.

10. Satz von Flurförderzeugen nach Anspruch 9, **dadurch gekennzeichnet, dass** einer der Radträger für ein Antriebsrad und einer der Radträger (64) für ein Stützrad vorgesehen ist.

11. Satz von Flurförderzeugen nach einem der Ansprüche 1 bis 10, **dadurch gekennzeichnet, dass** mindestens eines der Flurförderzeuge eine Seitenwandverkleidung (48, 50) aufweist, die mit dem Schürzenwandabschnitt (30, 32) und mit dem Seitenwandabschnitt (14, 16) verbunden ist.

12. Satz von Flurförderzeugen nach einem der Ansprüche 1 bis 11, **dadurch gekennzeichnet, dass** eine gemeinsame Rahmenstrebe (44) die beiden seitlichen Schürzenwandabschnitte miteinander verbindet.

13. Satz von Flurförderzeugen nach einem der Ansprüche 1 bis 12, **dadurch gekennzeichnet, dass** der Rückwandabschnitt (12) bei allen Flurförderzeugen gleich ausgebildet ist.

14. Satz von Flurförderzeugen nach einem der Ansprüche 1 bis 13, **dadurch gekennzeichnet, dass** Rückwandabschnitt (12) und Seitenwandabschnitt (14, 16) einteilig miteinander ausgebildet sind.

## Claims

1. A set of industrial trucks with different track widths of the drive axle, wherein each industrial truck from the set is equipped with a drive frame (10) that accommodates wheels that are spaced apart from each other with one of the different track widths, wherein the drive frame (10) has a rear wall section and on each side a side wall section (14, 16) each with an apron wall section (30, 32), wherein the two apron wall sections (30, 32) are connected to each other to close the drive frame, **characterized in that** each of the apron wall sections (30, 32) has a wall section (36) and a chamfer section (34) and both wall sections (36) have a distance corresponding to the track width, while the side wall sections (14, 16) have exactly one predetermined distance at different track widths.

2. The set of industrial trucks according to claim 1, **characterized in that** the lateral side wall section (14, 16) and the corresponding apron wall section (30, 32) are designed as a single part.

3. The set of industrial trucks according to claim 1, **characterized in that** the lateral side wall section (14, 16) and the corresponding apron wall section (30, 32) are connected to each other.

4. The set of industrial trucks according to one of claims 1 to 3, **characterized in that** the lateral side wall section (14, 16) has multiple edge sections (24a, b, c) that are identical in industrial trucks with different track widths.

5. The set of industrial trucks according to one of claims 1 to 4, **characterized in that** the apron wall section has multiple edge sections (25a, b, c) that are identical in industrial trucks with different track widths.

6. The set of industrial trucks according to claim 3, **characterized in that** one fastening section (46) is provided on each side between the side wall section and the apron wall section, which fastening section has at least two sections that are angled against each other.

7. The set of industrial trucks according to claim 6, **characterized in that** the sections that are angled against each other span an imaginary side wall plane, against which the drive frame (10) is broadened by the chamfer section (34) in correspondence with the wheel base.

8. The set of industrial trucks according to one of claims 1 to 7, **characterized in that** each of the apron wall sections (30, 32) additionally has a frame section (38) that proceeds out of the wall section and is connected to the common frame strut (44).

9. The set of industrial trucks according to one of claims 1 to 8, **characterized in that** two wheel carriers (64) that are arranged adjacent to the apron wall section (30, 32) are provided in the drive frame (10).

10. The set of industrial trucks according to claim 9, **characterized in that** one of the wheel carriers is provided for a drive wheel and one of the wheel carriers (64) is provided for a support wheel.

11. The set of industrial trucks according to one of claims 1 to 10, **characterized in that** at least one of the industrial trucks has a side wall covering (48, 50) that is connected to the apron wall section (30, 32) and to the side wall section (14, 16).

12. The set of industrial trucks according to one of claims 1 to 11, **characterized in that** a common frame strut (44) connects the two lateral apron wall sections to each other.

13. The set of industrial trucks according to one of claims 1 to 12, **characterized in that** the rear wall section (12) is designed identically in all the industrial trucks.

14. The set of industrial trucks according to one of claims 1 to 13, **characterized in that** the rear wall section (12) and the side wall section (14, 16) are designed together as one piece.

## Revendications

1. Ensemble de chariots de manutention ayant différents écartements de roues de l'essieu moteur, dans lequel chaque chariot de manutention issu de l'ensemble est équipé d'un châssis d'entraînement (10), qui reçoit des roues espacées les unes des autres avec l'un des différents écartements, dans lequel le châssis d'entraînement (10) possède une partie de paroi arrière et de chaque côté une partie de paroi latérale (14, 16) dotée respectivement d'une partie de paroi de tablier (30, 32), dans lequel les deux parties de paroi de tablier (30, 32) sont reliées l'une à l'autre pour fermer le châssis d'entraînement, **caractérisé en ce que** chacune des parties de paroi de tablier (30, 32) présente une partie de paroi (36) et une partie chanfreinée (34) et les deux parties de paroi (36) présente une distance correspondant à l'écartement des roues, tandis que les parties de paroi latérales (14, 16) possèdent exactement une distance prédéfinie dans le cas d'un écartement de roues différent.

2. Ensemble de chariots de manutention selon la revendication 1, **caractérisé en ce que** la partie de paroi latérale (14, 16) et la partie de paroi de tablier correspondante (30, 32) sont constituées d'un seul tenant.

3. Ensemble de chariots de manutention selon la revendication 1, **caractérisé en ce que** la partie de paroi latérale (14, 16) et la partie de paroi de tablier correspondante (30, 32) sont reliées l'une à l'autre.

4. Ensemble de chariots de manutention selon l'une des revendications 1 à 3, **caractérisé en ce que** la partie de paroi latérale (14, 16) présente plusieurs parties de bordure (24a, b, c), qui sont identiques sur des chariots de manutention ayant un écartement de roues différent.

5. Ensemble de chariots de manutention selon l'une des revendications 1 à 4, **caractérisé en ce que** la partie de paroi de tablier présente plusieurs parties de bordure (25a, b, c), qui sont identiques sur des chariots de manutention ayant un écartement de roues différent.

6. Ensemble de chariots de manutention selon la revendication 3, **caractérisé en ce qu'**une partie de fixation (46) est prévue de chaque côté entre une partie de paroi latérale et une partie de paroi de tablier, laquelle présente au moins deux parties coudées l'une par rapport à l'autre.

7. Ensemble de chariots de manutention selon la revendication 6, **caractérisé en ce que** les parties coudées l'une par rapport à l'autre brident un plan de paroi latérale imaginaire, vis-à-vis duquel le châssis d'entraînement (10) est élargi par la partie chanfreinée (34) en fonction de l'empattement.

8. Ensemble de chariots de manutention selon l'une des revendications 1 à 7, **caractérisé en ce que** chacune des parties de paroi de tablier (30, 32) présente en plus une partie de châssis (38), qui ressort de la partie de paroi et est reliée par l'entretoise de châssis commune (44).

9. Ensemble de chariots de manutention selon l'une des revendications 1 à 8, **caractérisé en ce que** deux supports de roue (64) sont prévus dans le châssis d'entraînement (10), qui sont disposés près de la partie de paroi de tablier (30, 32).

10. Ensemble de chariots de manutention selon la revendication 9, **caractérisé en ce que** l'un des supports de roue (64) est prévu pour une roue d'entraînement et l'autre pour une roue d'appui.

11. Ensemble de chariots de manutention selon l'une des revendications 1 à 10, **caractérisé en ce qu'**au moins l'un des chariots de manutention présente un revêtement de paroi latérale (48, 50), qui est relié à la partie de paroi de tablier (30, 32) et à la partie de paroi latérale (14, 16).

12. Ensemble de chariots de manutention selon l'une des revendications 1 à 11, **caractérisé en ce qu'**une entretoise de châssis commune (44) relie les deux parties de paroi de tablier latérales l'une à l'autre.

13. Ensemble de chariots de manutention selon l'une des revendications 1 à 12, **caractérisé en ce que** la partie de paroi arrière (12) est conçue à l'identique sur tous les chariots de manutention.

14. Ensemble de chariots de manutention selon l'une des revendications 1 à 13, **caractérisé en ce que** la partie de paroi arrière (12) et la partie de paroi latérale (14, 16) sont constituées d'un seul tenant.
